# EUROPÄISCHE PATENTSCHRIFT

(11) **EP 1 117 587 B1**
(45) Veröffentlichungstag und Bekanntmachung des Hinweises auf die Patenterteilung: **27.10.2004**
(21) Anmeldenummer: 00940415.3
(22) Anmeldetag: 30.06.2000
(51) Int. Cl.: B63G 9/02

(54) **VERFAHREN ZUR TORPEDOABWEHR**
ANTI-TORPEDO DEFENCE METHOD
PROCEDE DE DEFENSE ANTI-TORPILLE

(30) Priorität: 28.07.1999 DE 19935436
(43) Veröffentlichungstag der Anmeldung: 25.07.2001
(73) Patentinhaber: ATLAS ELEKTRONIK GmbH, 28305 Bremen (DE)
(72) Erfinder: LEUSCHNER, Hanns-Wilhelm, D-22880 Wedel (DE)
(86) Internationale Anmeldenummer: PCT/EP2000/006101
(87) Internationale Veröffentlichungsnummer: WO 2001/008970

(56) Entgegenhaltungen:
- DE-A- 3 519 269
- US-A- 5 373 773

## Beschreibung

Die Erfindung betrifft ein Verfahren zur Abwehr eines ein Schiff angreifenden Torpedos von dem angegriffenen Schiff aus, bei dem der Torpedo unter Verwendung einer schiffsgestützten Sonareinrichtung, die ein rundum mit einer achterlichen Lücke ortendes, bordgestütztes Aktivsonar und ein im Abstand vom Schiff nachgeschlepptes Schleppsonar aufweist, geortet und mittels mindestens eines vom Schiff absetzbaren Abwehreffektors bekämpft wird.

Torpedos sind typbedingt in der Lage ein Überwasserschiff aus allen Richtungen anzugreifen. So laufen moderne, sehr leiste Torpedos das Schiff in der Regel aus einem vorlichen, ältere oder kielwasserhomende laute Torpedos das Schiff aus einem achterlich Sektor an. Zur frühzeitigen Ortung des anlaufenden Torpedos ist daher eine Rundumsicht der Sonareinrichtung erforderlich, die zur Erfassung der leisen Torpedos, aktiv orten muss. Bekannte bordgestützte Aktivsonare, die üblicherweise im Bug des Schiffes installiert oder am Bug als sog. Hull Mounted Sonare (HMS) integriert werden, weisen lagebedingt sowie bedingt durch das Schraubengeräusch des Schiffes eine nur unvollkommene Rundumsicht mit einer mehr oder weniger großen achterlichen Lücke auf. Dieser achterliche Sektor des Schiffes ist blind gegen anlaufende Torpedos.

Zur Abdeckung dieses Verwundbarkeitssektors des Schiffes wird bei einem bekannten Verfahren zur Torpedoabwehr der eingangs genannten Art (DE-Z, "wt" 10/94, Seite 25 - 27) ein im Wasser nachgeschlepptes, aktiv und passiv ortendes Schleppsonar verwendet, das aus einem Sender und einem Empfänger, die an Schleppseilen nachgezogen werden, besteht. Mit diesem Schleppsonar ist die aktive Detektion und Ortung von aus dem ächterlichen Sektor anlaufenden Torpedos aus großer Entfernung möglich. Solche aktiv und passiv ortenden Schleppsonare sind technisch sehr aufwendig und schwer zu händeln. Abwehreffektoren zur aktiven Bekämpfung von Torpedos haben nur eine begrenzte Reichweite, so dass sie erst eingesetzt werden, wenn der Torpedo relativ nahe an das Schiff gelangt. Die älteren und kielwasserhomenden Torpedos sind sehr laut und maskieren die Aktivortung, so dass ihre Position für eine Bekämpfung in diesem Bereich nicht rechtzeitig mittels des Schleppsonars aktiv erfasst werden kann.

Ein bekanntes, achterliches Torpedoabwehrsystem (US-A-5 373 773) benutzt ein Paar von passiven Sonardetektoren, die im Abstand hintereinander als Tandem von dem Schiff geschleppt werden. Die Sonardetektoren detektieren die Anwesenheit von Torpedos und liefern Daten zur Berechnung zur Peilung und Entfernung des Torpedos. Wird ein angreifender Torpedo detektiert, so wird ein Torpedoalarm ausgelöst. Aus Entfernung und Peilung des Torpedos wird die wahrscheinlichste Laufbahn des Torpedos prognostiziert, so dass ein Befehl, den angreifenden Torpedo abzufangen und zu zerstören bei einer geplanten Position ausgegeben werden kann.

Bei einem bekannten Verfahren zur Ermittlung des Fahrzustands eines Objektes (DE 35 19 269 C2) wird mit Hilfe einer großflächigen Sensoranordnung, die von einem Unterwasserfahrzeug geschleppt oder an dessen Seiten angebracht ist, rein passiv die Entfernung des Objekts vom Eigehschiff und die Geschwindigkeitskomponente des Objekts senkrecht zur Objektentfernung ermittelt. Hierzu wird das Objekt gepeilt und mindestens eine vom Objekt ausgestrahlte signifikante Frequenz über der Zeit vermessen. Aus der Peiländerungsgeschwindigkeit und der Frequenzänderungsgeschwindigkeit wird die Entfernung zum Objekt berechnet.

Der Erfindung liegt die Aufgabe zugrunde, ein Verfahren zur Torpedoabwehr der eingangs genannten Art so zu verbessern, dass mit geringem technischen Aufwand für das Schleppsonar ein zuverlässiger Schutz gegen aus achterlicher Richtung angreifende Torpedos, die zu dem noch lautstark sein können, erreicht wird.

Die Aufgabe ist durch die Merkmale des Anspruchs 1 gelöst.

Das erfindungsgemäße Verfahren hat den Vorteil, dass durch die passive Peilung und passive Gewinnung einer Abstandsinformation zum Torpedo jeder, auch ein sehr lauter, achterlich anlaufende Torpedo zuverlässig vermessen und der Einsatz der Abwehreffektoren, die zwar schnell sind aber eine nur begrenzte Reichweite aufweisen, optimiert werden kann. Das Schleppsonar braucht nur noch als kurze passive Schleppantenne ausgeführt zu werden, da sie nur eine relativ geringe, durch den Lückenwinkel und den Schleppabstand der Schleppantenne von Schiff festgelegte Reichweite aufweisen muss. Mit dieser preiswerten Schleppantenne ist der blinde Sektor des bordgestützten Aktivsonars vollständig abgedeckt, so dass eine lückenlose Rundumsicht der Sonareinrichtung und damit ein lückenloser Schutz gegen Torpedos gegeben ist. Eine solch kurze Schleppantenne lässt sich auch mühelos und ohne großen Aufwand ein- und ausbringen.

Zweckmäßige Ausführungsformen des erfindungsgemäßen Verfahren mit vorteilhaften Weiterbildungen und Ausgestaltungen der Erfindung ergeben sich aus den weiteren Ansprüchen.

Die Erfindung ist an Hand eines in der Zeichnung dargestellten Ausführungsbeispiels im folgenden näher beschrieben. Dabei zeigt die Zeichnung in schematischer Darstellung eine Draufsicht eines mit einer Sonareinrichtung zur Torpedoabwehr ausgerüsteten Überwasserschiffes.

Ein zum Schutz gegen Torpedos mit Abwehreffektoren ausgerüstetes Überwasserschiff 10 weist eine Sonareinrichtung auf, die neben der Ortung von Zielen zur Detektion und Ortung von das Schiff angreifenden Torpedos dient. Die Sonareinrichtung umfasst ein an Bord installiertes (bordgestütztes) Aktivsonar 11 und ein im Wasser nachgezogenes Schleppsonar 12. Das Aktivsonar 11 ist in bekannter Weise entweder als Zylinderbasis oder als sogenanntes HMS (Hull Mounted Sonar) mit einer Ortungsreichweite r ausgeführt. Bedingt durch die Anordnung im Bug des Schiffes oder die Integration in der Bordwand des Schiffes überstreicht das Aktivsonar 11 nur einen Sektor von jeweils 150° von Schiffvoraus über Steuerbord und Backbord und ist in einem achterlichen Sektor α = 60° "blind". Aus diesem achterlichen Sektor α anlaufende Torpedos werden von dem Aktivsonar 11 nicht detektiert.

Zur Schließung dieser Lücke von ca. 60° im achterlichen Bereich des Überwasserschiffes 10 dient das Schleppsonar 12, das ausschließlich aus einem Empfänger, einer sog. Schleppantenne 13 besteht, die von Schiff 10 in einem Schleppabstand s nachgeschleppt wird. Die Schleppantenne 13 ist an einem Schleppseil 14 befestigt. Am freien Ende der Schleppantenne 13 kann noch eine Schleppbremse 15 befestigt sein, die für eine verbesserte geradlinige Ausrichtung der Schleppantenne 13 sorgt.

Das mit der beschriebenen Sonareinrichtung ausgerüstete Überwasserschiff 10 besitzt damit einen Rundumschutz gegen angreifende Torpedos, die unabhängig von ihrer Konfiguration und Angriffsrichtung zuverlässig detektiert und geortet und durch Absetzen von Abwehreffektoren aktiv bekämpft werden. Ein in dem Überwachungssektor des Aktivsonars 11 anlaufender Torpedo wird von dem Aktivsonar 11 hochgenau vermessen, so dass zu jedem Zeitpunkt des Torpedolaufs dessen Position bekannt ist. In dem vor dem Schleppsonar 12 überwachten achterlichen Sektor des Überwasserschiffes 10, in dem das Aktivsonar 11 "blind" ist, werden die anlaufenden, häufig sehr lauten Torpedos ebenfalls detektiert und geortet. Dabei wird zunächst in bekannter Weise der anlaufende Torpedo 16 akustisch passiv gepeilt. In der Zeichnung ist der Peilwinkel mit ϕ_{T} angegeben. Zusätzlich wird die Frequenz f_{T} mindestens einer vom Torpedo 16 abgestrahlten signifikanten Spektrallinie über die Zeit vermessen (f_{T}(t)). Nunmehr wird aus der Peilwinkelauswanderungsgeschwindigkeit dϕ_{T}/dt, der Frequenz f_{T} und der Änderungsgeschwindigkeit df_{T}/dt der Frequenz f_{T} in bekannter Weise die Entfernung a_{T} zum Torpedo 16 berechnet. Die Torpedoentfernung a_{T} ergibt sich gemäß nachstehender Gleichung: deren Herleitung im Einzelnen in der DE 35 19 269 C2 erläutert ist.

Mit dieser Berechnung der Torpedoentfernung a_{T} ist zu jedem Zeitpunkt nach Auffassung des angreifenden Torpedos 16 durch das Schleppsonar 12 dessen Position nach Peilung und Entfernung bekannt, so dass sich bei Einstellen der Torpedoentfernung a_{T}, die vom Einsatzbereich eines Abwehreffektors abgedeckt wird, letzterer zur Bekämpfung des Torpedos 16 vom Schiff 10 ausgesetzt oder abgeschossen wird.

Die Ortungsreichweite R der Schleppantenne 13 kann relativ klein gehalten werden, so dass für die Schleppantenne 13 ein nur relativ geringer technischer Aufwand erforderlich ist. Die minimale Reichweite der Schleppantenne 13 entspricht dem mit dem Sinus des halben Winkels α der achterlichen Lücke des Aktivsonars 11 multiplizierten Schleppabstand s des Schleppsonars 12 vom Schiff 10, also s • sin α/2. Üblicherweise wird die Reichweite R des Schleppsonars 12 etwas größer als diese minimale Reichweite gewählt.

## Patentansprüche

1. Verfahren zur Abwehr eines ein Schiff (10) angreifenden Torpedos (16) von dem angegriffenen Schiff (10) aus, bei dem der Torpedo (16) unter Verwendung einer schiffsgestützten Sonareinrichtung, die ein rundum mit einer achterlichen Lücke ortendes, bordgestütztes Aktivsonar (11) und ein im Abstand vom Schiff (10) nachgeschlepptes Schleppsonar (12) aufweist, geortet und mittels mindestens eines vom Schiff (10) absetzbaren Abwehreffektors bekämpft wird, **dadurch gekennzeichnet, dass** mit dem Schleppsonar (12) ein im achterlichen Bereich des Schiffs (10) angreifender Torpedo (16) passiv gepeilt und die Frequenz (f_{T}) mindestens einer von dem Torpedo (16) abgestrahlten, signifikanten Spektrallinie über der Zeit vermessen wird, daß aus der Pfeilwinkeländerungsgeschwindigkeit (dϕ_{T}/dt), der Frequenz (f_{T}) der vermessenen Spektrallinie und deren Änderungsgeschwindigkeit (df_{T}/dt) in bekannter Weise die Entfernung (a_{T}) zum Torpedo (16) fortlaufend berechnet und bei Erscheinen einer Torpedoentfernung a_{T}, die vom Einsatzbereich des Abwehreffektors abgedeckt wird, die Absetzung des Abwehreffektors ausgelöst wird.

2. Verfahren nach Anspruch 1, **dadurch gekennzeichnet, daß** die Ortungsreichweite des Schleppsonars (12) so gewählt ist, daß sie etwas größer ist als der mit dem Sinus des halben Winkels (α) der achterlichen Lücke des Aktivsonars (11) multiplizierte Schleppabstand (s) des Schleppsonars (12) vom Schiff (10).

## Claims

1. Method for a vessel (10) which is being attacked to defend itself against a torpedo (16) which is attacking that vessel (10), in which the torpedo (16) is located using a ship-based sonar device which has an on-board active sonar (11), with an omnidirectional location capability with a gap at the stern, and a towed sonar (12) which is towed at a distance behind the vessel (10), and which torpedo is attacked by means of at least one defensive effector which can be launched from the vessel (10),
**characterized in that** the towed sonar (12) passively finds the direction of a torpedo (16) which is attacking in the area astern of the vessel (10), and the frequency (f_{T}) of at least one significant spectral line which is emitted from the torpedo (16) is measured over time, **in that** the range (a_{T}) of the torpedo (16) is calculated continuously from the rate at which the direction angle changes (dϕT/dt), the frequency (f_{T}) of the measured spectral line and its rate of change (df_{T}/dt) in a known manner, and the launching of the defensive effector is initiated on appearance of a torpedo range aT which is covered by the range of operation of the defensive effector.

2. Method according to Claim 1, **characterized in that** the location range of the towed sonar (12) is chosen such that it is somewhat greater than the distance (s) at which the towed sonar (12) is towed behind the vessel (10) multiplied by the sine of half the angle (α) of the stern gap of the active sonar (11).

## Revendications

1. Procédé de défense d'un bâtiment (10) contre une torpille (16) qui attaque le bâtiment (10), dans lequel la torpille (16) est localisée en recourant à un dispositif de sonar embarqué sur le bâtiment et qui présente un sonar actif (11) embarqué qui assure une localisation avec une brèche arrière, et un sonar remorqué (12) qui est remorqué par le bâtiment (10) à une certaine distance, et est attaquée à l'aide d'au moins un dispositif de défense qui peut être lancé du bâtiment (10), **caractérisé en ce que** le gisement d'une torpille (16) qui attaque le bâtiment (10) dans sa zone arrière est déterminé passivement par le sonar remorqué (12), la fréquence f_{T} d'au moins une ligne spectrale significative émise par la torpille (16) étant mesurée en fonction du temps, **en ce qu'**à partir de la vitesse de modification de l'angle de gisement (dϕ_{T}/dt), de la fréquence f_{T} de la ligne spectrale mesurée et de sa vitesse de modification (df_{T}/dt), la distance a_{T} de la torpille (16) est calculée en permanence de manière connue, et en cas de constatation que la distance a_{T} de la torpille est couverte par la portée du dispositif de défense, le lancement du dispositif de défense est déclenché.

2. Procédé selon la revendication 1, **caractérisé en ce que** la portée de localisation du sonar remorqué (12) est sélectionnée de manière à être légèrement plus grande que la distance de remorquage (s) du sonar remorqué (12) par rapport au bâtiment (10) multipliée par le sinus de la moitié de l'angle (α) de la brèche arrière du sonar actif (11).
